# EUROPÄISCHE PATENTANMELDUNG

(11) **EP 4 624 849 A1**
(43) Veröffentlichungstag der Anmeldung: **01.10.2025**
(21) Anmeldenummer: 25165713.6
(22) Anmeldetag: 24.03.2025
(51) Int. Cl.: F27D 19/00, C21C 7/00

(54) **METALLURGISCHE ANLAGE UND VERFAHREN ZUR STEUERUNG ODER PLANUNG EINES SEKUNDÄRMETALLURGISCHEN PROZESSES**

(30) Priorität: 27.03.2024 DE 102024202910; 27.09.2024 DE 102024209469
(71) Anmelder: SMS Group GmbH, 41069 Mönchengladbach (DE)
(72) Erfinder: Schmidt, Thomas, 40237 Düsseldorf (DE); Hofmann, Axel, -4830 Limbourg (BE); Weber, Bernd, 44309 Dortmund (DE)
(74) Vertreter: Hemmerich & Kollegen

(57) **Zusammenfassung**

Metallurgische Anlage (1), umfassend einen Sekundärabschnitt (20), der ein Gefäß (21, 22) aufweist und eingerichtet ist, um eine von einem Primäraggregat (10) in das Gefäß (21, 22) bereitgestellte Schmelze (S) im Rahmen einer sekundärmetallurgischen Behandlung weiterzuverarbeiten, und eine Steuereinrichtung (100) zur Steuerung und/oder Regelung und/oder Planung der sekundärmetallurgischen Behandlung der Schmelze (S) im Gefäß (21, 22) des Sekundärabschnitts (20), wobei die Steuereinrichtung (100) einen modellbasierten Berechnungsabschnitt (110) umfasst, dadurch gekennzeichnet, dass der modellbasierte Berechnungsabschnitt (110) zumindest ein sekundärmetallurgisches Modell (120) und zumindest ein Gefäßmodell (130), die miteinander gekoppelt sind, umfasst und eingerichtet ist, um eine Temperaturführung der Schmelze (S) im Gefäß (21, 22) des Sekundärabschnitts (20) basierend auf der Kopplung des sekundärmetallurgischen Modells (120) und des Gefäßmodells (130) durchzuführen.

## Beschreibung

### Technisches Gebiet

Die Erfindung betrifft eine metallurgische Anlage mit einem Sekundärabschnitt zur Durchführung einer sekundärmetallurgischen Behandlung einer Schmelze sowie ein Verfahren zur Steuerung und/oder Regelung und/oder Planung eines sekundärmetallurgischen Prozesses in einer metallurgischen Anlage.

### Hintergrund der Erfindung

Bei der Stahlerzeugung bezeichnet die "Sekundärmetallurgie" verschiedene Nachbehandlungen von Stahl nach dem Frischen. Solche sekundärmetallurgischen Behandlungen können eine Vielzahl komplexer Prozesse umfassen, wie beispielsweise Entkohlung, Entgasung, Entschwefelung, Entphosphorung oder Desoxidation.

Das Prozessverhalten und relevante Prozessgrößen (beispielsweise Temperatur und Stahl-/Schlackenzusammensatzung) werden üblicherweise durch punktuelle Messungen der Temperatur und Sauerstoffaktivität sowie durch Probennahmen der Schmelzen- und Schlackenanalyse überwacht.

Eine Weiterentwicklung der Überwachung und Steuerung sekundärmetallurgischer Behandlungen kann durch Einsatz dynamischer Prozessmodelle im Online-Betrieb erfolgen. Diese basieren zumeist auf einer zyklischen Berechnung der Massen-und Energiebilanzen unter Berücksichtigung thermodynamischer Gleichgewichtsbedingungen und Kinetiken der metallurgischen Reaktionen, die u.a. temperaturabhängig sind. Als Eingabegrößen solcher Modelle können zyklisch gemessene Prozessdaten (Prozessgasströme, Druck, Abgasanalyse usw.) sowie azyklische Ereignisse (Materialzugaben, Probennahmen der Stahl-/Schlackenanalyse, Messungen der Stahltemperatur usw.) herangezogen werden.

Beispielhafte Anwendungen von Modellen im Online-Betrieb sekundärmetallurgischer Prozesse gehen aus den folgenden Veröffentlichungen hervor: B. KLEIMT: "Dynamic process models for on-line monitoring and control of secondary metallurgy processes", 27.04.2017 (https://www.bfi.de/en/wpcontent/uploads/sites/3/disstec-seminar-1-170427-dynamic-process-models-kleimt_bfi.pdf); M. SCHLAUTMANN: "Model-based process control for secondary metallurgical steelmaking", 18.10.2017 (https://www.bfi.de/de/wp-content/uploads/sites/2/disstec-webinar-bfi-model-based-processcontrol- for-secondary-steelmaking.pdf).

Neben sekundärmetallurgischen Modellen zur Beschreibung des Behandlungsprozesses an einem bestimmten Aggregat sind Gefäßmodelle für Gießpfannen bekannt, die den Wärmeaustausch zwischen der Schmelze, dem Gefäß, gegebenenfalls mit Deckel, und der Umgebung unter Berücksichtigung des Wärmezustands des Gefäßes ermitteln können, basierend etwa auf dessen Nutzung (Vorheizzeit, Einsatzhistorie, Stahlkontaktzeit, Verschleiß usw.) über mehrere Chargen hinweg. Die EP 3 026 586 A1 beschreibt diesbezüglich ein Verfahren zur Simulation von Temperaturverteilungen innerhalb von Pfannen eines Hüttenwerks und in den Pfannen enthaltener Metallschmelze.

Bei der Abschätzung des Einflusses der erwähnten metallurgischen Reaktionen auf die Schmelzentemperatur mittels sekundärmetallurgischer Modelle wird üblicherweise von einer homogenen Schmelzentemperatur ausgegangen, deren Betrag im Online-Betrieb durch initiale Messung bei Behandlungsbeginn ermittelt wird. Die Berücksichtigung der Wärme-/Temperaturverluste der Schmelze über den Gefäßkörper basiert dabei auf vereinfachten Annahmen, die nicht oder nur näherungsweise den tatsächlichen Wärmezustand des eingesetzten Gefäßes berücksichtigen. Darüber hinaus werden die sich einstellenden geometrischen Verhältnisse (beispielsweise zwischen Badspiegeloberfläche, Freibord und Gefäßöffnung oder Deckel), die u.a. für die Ermittlung der Abstrahlbedingungen der Schmelze relevant sind, nicht berücksichtigt. Auch die Wärme-/Temperaturverluste der Schmelze während Transport- und Wartephasen zwischen einzelnen Aggregaten werden modellseitig nicht oder nur unzureichend abgebildet. Dies kann insbesondere dann zu Problemen führen, wenn die Transport- und Wartezeiten zwischen dem letzten sekundärmetallurgischen Aggregat und der Abgabe an einen nachfolgenden Gießbetrieb infolge von Abweichungen zum geplanten Prozessverlauf stark variieren.

Gefäßmodelle, auf der anderen Seite, können zwar die Wärme-/Temperaturverluste der Schmelze über das Gefäß basierend auf dessen tatsächlichen Wärmezustand beschreiben, während sekundärmetallurgischer Behandlungen sind sie jedoch nur bedingt zur Ermittlung von Sollvorgaben geeignet, da die Einflüsse metallurgischer Reaktionen auf die Schmelzentemperatur kaum hinreichend genau abbildbar sind und andere metallurgische Ziele (beispielsweise im Hinblick auf die zu erreichende Stahlanalyse) nicht betrachtet werden.

### Darstellung der Erfindung

Eine Aufgabe der vorliegenden Erfindung besteht darin, die Steuerung und/oder Regelung und/oder Planung einer sekundärmetallurgischen Behandlung einer Schmelze in einer metallurgischen Anlage zu verbessern.

Gelöst wird die Aufgabe durch eine Anlage mit den Merkmalen des Anspruchs 1 sowie ein Verfahren mit den Merkmalen des nebengeordneten Verfahrensanspruchs. Vorteilhafte Weiterbildungen folgen aus den Unteransprüchen, der folgenden Darstellung der Erfindung sowie der Beschreibung bevorzugter Ausführungsbeispiele.

Die metallurgische Anlage umfasst einen Sekundärabschnitt, der ein Gefäß aufweist und eingerichtet ist, um eine von einem Primäraggregat in das Gefäß bereitgestellte Schmelze im Rahmen einer sekundärmetallurgischen Behandlung weiterzuverarbeiten. Das Primäraggregat stellt somit eine Schmelze aus einem Metall, beispielsweise Roheisen oder Rohstahl, bereit. Der Sekundärabschnitt ist eingerichtet, um die Schmelze im Rahmen einer Sekundärmetallurgie weiterzuverarbeiten, beispielsweise zu Stahl.

Bei dem Sekundärabschnitt, d.h. dem sekundärmetallurgischen Aggregat, kann es sich beispielsweise um einen Pfannenofen, eine Vakuumanlage oder einen AOD-Konverter handeln. Das Gefäß ist beispielsweise eine Gießpfanne, ein Behälter eines AOD-Konverters oder ein Zwischenbehälter, in dem die Schmelze aufbewahrt und sekundärmetallurgisch behandelt und gegebenenfalls transportiert wird.

Die Anlage weist ferner eine Steuereinrichtung zur Steuerung und/oder Regelung und/oder Planung der sekundärmetallurgischen Behandlung der Schmelze im Gefäß des Sekundärabschnitts auf. Die Steuereinrichtung umfasst einen modellbasierten Berechnungsabschnitt.

Erfindungsgemäß umfasst der modellbasierte Berechnungsabschnitt zumindest ein sekundärmetallurgisches Modell und zumindest ein Gefäßmodell für das Gefäß des Sekundärabschnitts, wobei die beiden Modelle miteinander gekoppelt sind, und wobei der modellbasierte Berechnungsabschnitt eingerichtet ist, um eine Temperaturführung der Schmelze im Gefäß des Sekundärabschnitts basierend auf der Kopplung des sekundärmetallurgischen Modells und des Gefäßmodells durchzuführen.

Mit Kopplung des zumindest einen sekundärmetallurgischen Modells und des zumindest einen Gefäßmodells ist gemeint, dass die beiden Modelle Informationen, insbesondere Temperaturdaten, austauschen und vorzugsweise ihre Berechnungen entsprechend anpassen.

Die Temperaturführung auf Basis der Kopplung des sekundärmetallurgischen Modells und des Gefäßmodells ist sowohl Offline, d.h. als reine Simulation etwa zur Planung oder Überprüfung bzw. Nachrechnung eines sekundärmetallurgischen Prozesses, als auch Online zur Steuerung und/oder Regelung eines sekundärmetallurgischen Prozesses realisierbar.

Im Rahmen einer Offline-Anwendung ermöglicht die beschriebene Kopplung zwischen Gefäßmodell und sekundärmetallurgischem Modell eine verbesserte Simulation zur Analyse vergangener Prozesse und zur Auslegung zukünftiger Prozesse.

Im Rahmen einer Online-Anwendung ist eine kontinuierliche Überwachung der Schmelzentemperatur an sekundärmetallurgischen Behandlungsaggregaten sowie während Transport-/Wartephasen und während des Gießens möglich. Die Kopplung der Modelle erlaubt eine genauere Vorhersage des weiteren Verlaufs der Schmelzentemperatur während der sekundärmetallurgischen Behandlung sowie eine genauere Berechnung von Sollwerten für die Prozessführung am Sekundärabschnitt, d.h. an sekundärmetallurgischen Aggregaten. Die Sollwerte können beispielsweise einen elektrischen und/oder chemischen Energieeintrag und/oder die Zugabe von Kühl- und/oder Heizmitteln umfassen.

Die Verbesserung der Vorhersagegenauigkeit durch die Kopplung der Modelle ermöglicht Einsparungen bei Material- und Energiekosten. Zudem kann die Anzahl an Temperaturmessungen in den Aggregaten sowie während des Prozesses reduziert werden, wodurch der Aufbau der Anlage maschinenbaulich vereinfacht werden kann. Insgesamt trägt der erfindungsgemäße modellbasierte Berechnungsabschnitt zu einer verbesserten Modellierung und Steuerung/Regelung der gesamten Prozessroute beispielsweise in einem Elektro-oder Blasstahlwerk bei.

Vorzugsweise ist das Gefäßmodell eingerichtet, um ein Temperaturfeld für das Mehrkörpersystem aus Schmelze und Gefäß zu berechnen und das Temperaturfeld oder eine daraus abgeleitete Größe, insbesondere einen gemittelten Wert des Temperaturfeldes der Schmelze als Schmelzentemperatur T_{Schmelze}, an das sekundärmetallurgische Modell zu übergeben. Auf diese Weise geht das Mehrkörpersystem aus Schmelze und Gefäß, gegebenenfalls mit Abdeckung, in die Temperaturberechnung und Temperaturführung ein, wodurch die Vorhersagegenauigkeit verbessert wird.

Vorzugsweise ist der modellbasierte Berechnungsabschnitt so eingerichtet, dass während der sekundärmetallurgischen Behandlung der Schmelze durch den Sekundärabschnitt, d.h. insbesondere vom Beginn der sekundärmetallurgischen Behandlung bis zum Ende der sekundärmetallurgischen Behandlung, das Gefäßmodell sowie das sekundärmetallurgische Modell die mittlere Schmelzentemperatur T_{Schmelze} simultan berechnen, wodurch sich die beiden Modelle gegenseitig ergänzen.

Vorzugsweise ist der modellbasierte Berechnungsabschnitt so eingerichtet, dass das sekundärmetallurgische Modell bei der Berechnung des Temperaturfeldes in dem Sinne führend ist, dass das sekundärmetallurgische Modell zyklisch jeweils eine Lösung für die aktuelle, mittlere Schmelzentemperatur T_{Schmelze} (ferner gegebenenfalls die aktuelle Schmelzenzusammensetzung und/oder das aktuelle Schmelzengewicht) an das Gefäßmodell übergibt.

Das Gefäßmodell ist in diesem Fall vorzugsweise eingerichtet, um das Temperaturfeld für die Schmelze durch Anhebung und/oder Absenkung der Temperaturwerte des Temperaturfeldes so zu adaptieren, dass im Mittel (gemittelt über das Temperaturfeld hinweg) die vom sekundärmetallurgischen Modell übergebene mittlere Schmelzentemperatur T_{Schmelze} erreicht wird, wodurch das Gefäßmodell dynamisch an die sekundärmetallurgischen Veränderungen während der Behandlung der Schmelze angepasst wird.

Das Gefäßmodell ist vorzugsweise ferner eingerichtet, um interne Parameter für Dichte und/oder Wärmeleitfähigkeit und/oder Wärmekapazität und/oder Badspiegelhöhe der Schmelze basierend auf den vom sekundärmetallurgischen Modell übergebenen Daten zu adaptieren.

Die mittlere Schmelzentemperatur T_{Schmelze} und etwaige weitere Parameter, die zwischen den beiden Modellen ausgetauscht werden, sowie das Temperaturfeld des Gefäßmodells sind jeweils Funktionen der Zeit. Die Adaption des Temperaturfeldes im Gefäßmodell durch Anhebung und/oder Absenkung der Temperaturwerte erfolgt vorzugsweise zeitlich synchron. Das bedeutet, dass das sekundärmetallurgische Modell in einem zyklischen Lösungsintervall jeweils eine Lösung für die aktuelle Schmelzentemperatur (gegebenenfalls die aktuelle Schmelzenzusammensetzung sowie das aktuelle Schmelzengewicht) zum Zeitpunkt t dem zuständigen Gefäßmodell übergibt. Das Gefäßmodell adaptiert seinerseits das berechnete Temperaturfeld für die Schmelze zum gleichen Zeitpunkt t durch Anhebung/Absenkung der Temperaturwerte, sodass im Mittel der vom sekundärmetallurgischen Modell übergebene Wert T_{Schmelze} erreicht wird.

Vorzugsweise ist das Gefäßmodell eingerichtet, um eine Wärmeverlustleistung Q_{V} der Schmelze und/oder eine assoziierte zeitliche Temperaturänderung dT_{Schmelze}/dt der Schmelze zu ermitteln, insbesondere anhand des aktualisierten Schmelzentemperaturfeldes. Der modellbasierte Berechnungsabschnitt ist in diesem Fall vorzugsweise so eingerichtet, dass das Gefäßmodell die Wärmeverlustleistung Q_{V} der Schmelze und/oder die assoziierte zeitliche Temperaturänderung dT_{Schmelze}/dt der Schmelze dem sekundärmetallurgischen Modell übergibt und das sekundärmetallurgische Modell dies berechnungstechnisch berücksichtigt, wodurch die Vorhersagegenauigkeit weiter verbessert werden kann.

Vorzugsweise ist das Gefäßmodell eingerichtet, um zu Beginn der sekundärmetallurgischen Behandlung der Schmelze durch den Sekundärabschnitt eine initiale Schmelzentemperatur (vorzugsweise ferner eine initiale Schmelzenzusammensetzung und/oder eine Abstichdauer und/oder ein initiales Schmelzengewicht) zu empfangen und daraus ein (initiales) Temperaturfeld für das Mehrkörpersystem aus Schmelze und Gefäß zu berechnen. Auf diese Weise kann die Temperaturführung für eine sekundärmetallurgische Behandlung durch die gekoppelten Modelle initialisiert werden.

Vorzugsweise ist das Gefäßmodell eingerichtet, um bei Beendigung der sekundärmetallurgischen Behandlung der Schmelze durch den Sekundärabschnitt die Temperaturführung der Schmelze alleinstehend, somit ohne Kopplung mit dem sekundärmetallurgischen Modell, durchzuführen, insbesondere bis zur Abgabe an einen nachfolgenden Gießbetrieb oder an einen Zwischenbehälter, wodurch eine Temperaturführung der Schmelze nach Beendigung der sekundärmetallurgischen Behandlung unterbrechungsfrei für nachfolgende Prozesse durchführbar ist.

Sofern ein Zwischenbehälter vorgesehen ist, umfasst der modellbasierte Berechnungsabschnitt vorzugsweise ein Gefäßmodell für den Zwischenbehälter, das eingerichtet ist, um eine Temperaturführung der Schmelze im Zwischenbehälter zu übernehmen, insbesondere unter Berücksichtigung von Temperaturverlusten zwischen dem Gefäß und dem Zwischenbehälter und/oder einer Vermischung mehrerer Chargen im Zwischenbehälter und/oder eines zeitlich veränderlichen Füllstands des Zwischenbehälters. So lässt sich durch Verwendung eines Gefäßmodells für den Zwischenbehälter etwa bei Abgabe an den Gießbetrieb auch der Verlauf der Schmelzentemperatur während des Gießens vorhersagen.

Die oben genannte Aufgabe wird ferner durch ein Verfahren zur Steuerung und/oder Regelung und/oder Planung eines sekundärmetallurgischen Prozesses in einer metallurgischen Anlage gelöst. Die Anlage umfasst einen Sekundärabschnitt, der ein Gefäß aufweist und eingerichtet ist, um eine von einem Primäraggregat in das Gefäß bereitgestellte Schmelze im Rahmen einer sekundärmetallurgischen Behandlung weiterzuverarbeiten. Das Verfahren umfasst: Steuern und/oder Regeln und/oder Planen der sekundärmetallurgischen Behandlung der Schmelze im Gefäß des Sekundärabschnitts mittels eines modellbasierten Berechnungsabschnitts einer Steuereinrichtung.

Erfindungsgemäß umfasst der modellbasierte Berechnungsabschnitt zumindest ein sekundärmetallurgisches Modell und zumindest ein Gefäßmodell, die miteinander gekoppelt sind, wobei eine Temperaturführung der Schmelze im Gefäß des Sekundärabschnitts basierend auf der Kopplung des sekundärmetallurgischen Modells und des Gefäßmodells durchgeführt wird.

Die Merkmale, technischen Wirkungen, Vorteile sowie Ausführungsbeispiele, die in Bezug auf die Anlage beschrieben wurden, gelten analog für das Verfahren.

So berechnet das Gefäßmodell aus den oben genannten Gründen vorzugsweise ein Temperaturfeld für das Mehrkörpersystem aus Schmelze und Gefäß und übergibt das Temperaturfeld oder eine daraus abgeleitete Größe, vorzugsweise einen gemittelten Wert des Temperaturfeldes der Schmelze als Schmelzentemperatur T_{Schmelze}, an das sekundärmetallurgische Modell.

Vorzugsweise berechnen das Gefäßmodell sowie das sekundärmetallurgische Modell während der sekundärmetallurgischen Behandlung der Schmelze durch den Sekundärabschnitt simultan eine mittlere Schmelzentemperatur T_{Schmelze}.

Das sekundärmetallurgische Modell ist vorzugsweise bei der Berechnung des Temperaturfeldes in dem Sinne führend, dass das sekundärmetallurgische Modell zyklisch jeweils eine Lösung für die aktuelle, mittlere Schmelzentemperatur T_{Schmelze} (ferner vorzugsweise eine Lösung für die aktuelle Schmelzenzusammensetzung und/oder das aktuelle Schmelzengewicht) an das Gefäßmodell übergibt, wobei das Gefäßmodell das Temperaturfeld für die Schmelze vorzugsweise durch Anhebung und/oder Absenkung der Temperaturwerte des Temperaturfeldes so adaptiert, dass im Mittel die vom sekundärmetallurgischen Modell übergebene mittlere Schmelzentemperatur T_{Schmelze} erreicht wird. Das Gefäßmodell kann ferner interne Parameter für Dichte und/oder Wärmeleitfähigkeit und/oder Wärmekapazität und/oder Badspiegelhöhe der Schmelze basierend auf den vom sekundärmetallurgischen Modell übergebenen Daten adaptieren.

Vorzugsweise ermittelt das Gefäßmodell eine Wärmeverlustleistung der Schmelze und/oder eine assoziierte zeitliche Temperaturänderung dT_{Schmelze}/dt der Schmelze, wobei vorzugsweise das Gefäßmodell die Wärmeverlustleistung der Schmelze und/oder die assoziierte zeitliche Temperaturänderung dT_{Schmelze}/dt der Schmelze dem sekundärmetallurgischen Modell übergibt und das sekundärmetallurgische Modell dies berechnungstechnisch berücksichtigt.

Vorzugsweise empfängt das Gefäßmodell zu Beginn der sekundärmetallurgischen Behandlung der Schmelze durch den Sekundärabschnitt eine initiale Schmelzentemperatur (vorzugsweise ferner eine initiale Schmelzenzusammensetzung und/oder eine Abstichdauer und/oder ein initiales Schmelzengewicht) und berechnet daraus ein Temperaturfeld für das Mehrkörpersystem aus Schmelze und Gefäß.

Vorzugsweise führt das Gefäßmodell bei Beendigung der sekundärmetallurgischen Behandlung der Schmelze durch den Sekundärabschnitt die Temperaturführung der Schmelze alleinstehend durch, somit ohne Kopplung mit dem sekundärmetallurgischen Modell, insbesondere bis zur Abgabe an einen nachfolgenden Gießbetrieb oder an einen Zwischenbehälter.

Sofern ein Zwischenbehälter vorgesehen ist, umfasst der modellbasierte Berechnungsabschnitt vorzugsweise ein Gefäßmodell für den Zwischenbehälter, das eine Temperaturführung der Schmelze im Zwischenbehälter übernimmt, insbesondere unter Berücksichtigung von Temperaturverlusten zwischen dem Gefäß und dem Zwischenbehälter und/oder einer Vermischung mehrerer Chargen im Zwischenbehälter und/oder eines zeitlich veränderlichen Füllstands des Zwischenbehälters.

Weitere Vorteile und Merkmale der vorliegenden Erfindung sind aus der folgenden Beschreibung bevorzugter Ausführungsbeispiele ersichtlich. Die darin beschriebenen Merkmale können alleinstehend oder in Kombination mit einem oder mehreren der oben dargelegten Merkmale umgesetzt werden, sofern sich die Merkmale nicht widersprechen. Die folgende Beschreibung bevorzugter Ausführungsbeispiele erfolgt dabei mit Bezug auf die begleitenden Zeichnungen.

### Kurze Beschreibung der Figuren

Bevorzugte weitere Ausführungsformen der Erfindung werden durch die nachfolgende Beschreibung der Figuren näher erläutert. Dabei zeigen:
- Figur 1: schematisch eine metallurgische Anlage, umfassend ein Primäraggregat, einen Sekundärabschnitt sowie eine Steuereinrichtung; und
- Figur 2: schematisch einen modellbasierten Berechnungsabschnitt der Steuereinrichtung, der zur Temperaturführung der Schmelze eine Kopplung zwischen einem sekundärmetallurgischen Modell und einem Gefäßmodell realisiert.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente in den Figuren mit identischen Bezugszeichen versehen, und auf eine wiederholte Beschreibung dieser Elemente wird teilweise verzichtet, um Redundanz zu vermeiden.

Die Figur 1 zeigt schematisch eine metallurgische Anlage 1, umfassend ein Primäraggregat 10, einen Sekundärabschnitt 20 sowie eine Steuereinrichtung 100 zur Steuerung und/oder Regelung der Anlage 1.

Das Primäraggregat 10 ist eingerichtet, um eine Schmelze S aus einem Metall, beispielsweise Roheisen oder Rohstahl, her- und bereitzustellen. Der Sekundärabschnitt 20 ist eingerichtet, um die Schmelze S im Rahmen einer Sekundärmetallurgie weiterzuverarbeiten, beispielsweise zu Stahl.

Der Sekundärabschnitt 20 umfasst ein Gefäß 21, beispielsweise eine Gießpfanne, einen Behälter eines AOD-Konverters und/oder einen Zwischenbehälter 40, in dem die Schmelze S aufbewahrt und sekundärmetallurgisch behandelt und gegebenenfalls transportiert wird. Das Gefäß 21 kann eine Abdeckung 22 umfassen, die dann Teil des Mehrkörpersystems Schmelze/Gefäß ist.

Die Steuereinrichtung 100 steht mit den verschiedenen Baugruppen der Anlage 1, Aktuatoren, Sensoren und dergleichen, in Kommunikation und ist eingerichtet, um die Prozessführung in der Anlage 1 zu steuern und/oder zu regeln. Alternativ oder zusätzlich kann die Steuereinrichtung zur Planung, insbesondere Simulation zur Analyse vergangener Prozesse und/oder zur Auslegung zukünftiger Prozesse, genutzt werden.

Die Steuereinrichtung 100 ist zu diesem Zweck mit den zu steuernden bzw. zu regelnden und/oder auszulesenden Komponenten der Anlage 1 signaltechnisch verbunden. Die Kommunikation zwischen der Steuereinrichtung 100 und den zu steuernden bzw. zu regelnden und/oder auszulesenden Anlagenkomponenten kann drahtgebunden oder drahtlos, digital oder analog erfolgen. Die Steuereinrichtung 100 kann entsprechend Signale (Steuersignale, Daten usw.) empfangen und/oder senden, wobei sowohl ein Signaltransport in einer Richtung als auch in beiden Richtungen in diesem Zusammenhang unter den Begriff "Kommunikation" fällt. Die Steuereinrichtung 100 muss hierbei nicht unbedingt durch eine zentrale Recheneinrichtung oder elektronische Regelung realisiert sein, sondern es sind dezentrale und/oder mehrstufige Systeme, Regelungsnetzwerke, Cloud-Systeme und dergleichen umfasst. Die Steuereinrichtung 100 kann zudem integraler Bestandteil einer übergeordneten Anlagensteuerung sein oder mit einer solchen kommunizieren. Die Steuereinrichtung 100 kann auch mit Anlagensteuerungen unterer Ebenen kommunizieren.

Die Steuereinrichtung 100 umfasst einen modellbasierten Berechnungsabschnitt 110, der mit Bezug auf die Figur 2 näher erläutert sei. Der Berechnungsabschnitt 110 realisiert eine Kopplung zwischen einem sekundärmetallurgischen Modell 120 und einem Gefäßmodell 130.

Dem modellbasierten Berechnungsabschnitt 110 werden als Eingabeparameter Prozessdaten übergeben, wie etwa Prozessgasströme, Druck, Abgasanalyse und dergleichen, und daraus werden Ausgabeparameter berechnet, insbesondere betreffend den Wärmezustand des Gefäßes 21, 22, die zur Steuerung und/oder Regelung der Anlage 1 sowie zur Qualitätsüberwachung herangezogen werden.

Im Ausführungsbeispiel der Figur 1 umfasst das sekundärmetallurgische Modell 120 beispielhaft mehrere Unterabschnitte (Materialzugaben und Legierungsberechnung, Schlackenbilanzierungsmodell, Entschwefelungsmodell, Entgasungsmodell, Schmelzentemperaturmodell), die untereinander kommunizieren.

Beginnend mit dem Abstich der Schmelze S an dem Primäraggregat 10 werden dem Gefäßmodell 130 für das verwendete Gefäß 21, 22 des Sekundärabschnitts 20 eine initiale Schmelzentemperatur und gegebenenfalls Schmelzenzusammensetzung sowie eine Abstichdauer und ein Schmelzengewicht übergeben. Die Größen können teilweise durch entsprechende Messungen im Primäraggregat 10 gewonnen werden und auf Materialzugaben beim Abstich und Abstichstrahlverlusten basieren. Darauf basierend berechnet das Gefäßmodell 130 zeitlich durchgängige Temperaturfelder für das Mehrkörpersystem Schmelze-Gefäß S, 21 gegebenenfalls mit Abdeckung 22, unter Berücksichtigung des Wärmezustandes des Gefäßes 21, 22 bis zum Beginn der ersten Behandlung am Sekundärabschnitt 20.

Bei dem Sekundärabschnitt 20, d.h. dem sekundärmetallurgischen Aggregat, kann es sich beispielsweise um einen Pfannenofen (LF), eine Vakuumanlage (RH, VD, VOD) oder einen AOD-Konverter handeln. Im Falle eines AOD-Konverters wird zunächst ein Umfüllen der Schmelze S unter weiteren Temperaturverlusten in ein Konvertergefäß berechnungstechnisch berücksichtigt und eine Temperaturfeldberechnung der Schmelze S während der darauffolgenden Behandlung durch das Gefäßmodell 130 für den Konverter durchgeführt.

Bei Beginn der sekundärmetallurgischen Behandlung übergibt das zuständige Gefäßmodell 130 einen gemittelten Wert des Temperaturfeldes der Schmelze S als Schmelzentemperatur T_{Schmelze} an das sekundärmetallurgische Modell 120. Von diesem Zeitpunkt an bis zum Ende der sekundärmetallurgischen Behandlung berechnen das Gefäßmodell 130 sowie das sekundärmetallurgische Modell 120 die Schmelzentemperatur T_{Schmelze} simultan, wobei das sekundärmetallurgische Modell 120 führend ist. Das bedeutet, dass das sekundärmetallurgische Modell 120 in einem zyklischen Lösungsintervall jeweils eine Lösung für die aktuelle Schmelzentemperatur, die aktuelle Schmelzenzusammensetzung sowie das aktuelle Schmelzengewicht zum Zeitpunkt t dem zuständigen Gefäßmodell 130 (beispielsweise entweder für Gießpfanne oder AOD-Konverter) übergibt. Das Gefäßmodell 130 adaptiert seinerseits das berechnete Temperaturfeld für die Schmelze S zum Zeitpunkt t durch entpsrechende Anhebung/Absenkung aller Temperaturwerte, sodass im Mittel der vom sekundärmetallurgischen Modell 120 übergebene Wert T_{Schmelze} erreicht wird. Ferner adaptiert das Gefäßmodell 130 interne Parameter beispielsweise für Dichte, Wärmeleitfähigkeit, Wärmekapazität und Badspiegelhöhe der Schmelze S zum Zeitpunkt t basierend auf den übergebenen Daten für die Schmelzenzusammensetzung und das Schmelzengewicht.

Anhand des aktualisierten Schmelzentemperaturfeldes ermittelt das Gefäßmodell 130 eine Wärmeverlustleistung Q_{V} der Schmelze S sowie eine assoziierte zeitliche Temperaturänderung dT_{Schmelze}/dt der Schmelze S, gegebenenfalls unter Berücksichtigung erhöhter Abstrahlung infolge einer Spülfleckbildung. Q_{V} und dT_{Schmelze}/dt können dabei für den Zeitpunkt t oder als prognostizierte Zeitreihe für ein Zeitintervall Δt beginnend mit dem Zeitpunkt t ermittelt werden. Ferner können Q_{V} und dT_{Schmelze}/dt so ermittelt werden, dass sie lediglich konvektive Verluste über den Gefäßkörper, konvektive und Strahlungsverluste über den Gefäßkörper (beispielsweise an Pfannenfreibord) oder alle rechnerischen Verluste des zuständigen Gefäßmodells 130 beinhalten. Das ermittelte Q_{V} und/oder dT_{Schmelze}/dt werden dem sekundärmetallurgischen Prozessmodell 120 für den Zeitpunkt t übergeben und von diesem berechnungstechnisch berücksichtigt.

Bei Beendigung der sekundärmetallurgischen Behandlung übernimmt das Gefäßmodell 130 oder ein anderes Gefäßmodell die Berechnung der Schmelzentemperatur, gegebenenfalls unter Berücksichtigung von Abstichstrahlverlusten etwa bei einem Abstich aus einem AOD-Konverter in eine Gießpfanne.

Im Fall einer anschließenden weiteren sekundärmetallurgischen Behandlung beginnt die vorstehend beschriebene Prozedur erneut.

Nach Beendigung der letzten sekundärmetallurgischen Behandlung kann das Gefäßmodell 130 für das Gefäß 21, 22 die Temperaturführung der Schmelze S bis zur Abgabe an einen nachfolgenden Gießbetrieb oder an einen Zwischenbehälter 40 übernehmen, d.h. die Temperaturführung wird in diesem Fall allein vom Gefäßmodell 130 ohne Rückkopplung mit dem sekundärmetallurgischen Prozessmodell 120 durchgeführt.

Bei Vorhandensein eines Zwischenbehälters 40 kann durch ein Gefäßmodell 140 für den Zwischenbehälter die Temperaturführung der Schmelze S übernommen werden, wobei auch Temperaturverluste zwischen dem Gefäß 21, 22 und dem Zwischenbehälter 40, gegebenenfalls eine Vermischung mehrerer Chargen im Zwischenbehälter 40 sowie ein zeitlich veränderlicher Füllstand des Zwischenbehälters 40 modellseitig berücksichtigt werden können. Insbesondere lässt sich durch Verwendung eines Gefäßmodells 140 für den Zwischenbehälter 40 bei Abgabe an den Gießbetrieb auch der Verlauf der Schmelzentemperatur während des Gießens vorhersagen. Messungen der Schmelzentemperatur werden an das zuständige Gefäßmodell 140 des Zwischenbehälters 40 sowie bei Vorhandensein an ein zuständiges, weiteres sekundärmetallurgisches Modell übergeben. Das zuständige Gefäßmodell 140 für den Zwischenbehälter 40 adaptiert ein berechnetes Temperaturfeld der Schmelze S auf den Messwert in gleicher Weise wie auf eine von einem sekundärmetallurgischen Modell 120 übergebene Temperatur T_{Schmelze}.

Das beschriebene modellbasierte Verfahren ist sowohl als Offline- als auch als Online-Anwendung realisierbar.

Im Rahmen einer Offline-Anwendung ermöglicht die beschriebene Kopplung zwischen Gefäßmodell 130 und sekundärmetallurgischem Modell 120 eine verbesserte Simulation, etwa zur Analyse vergangener Prozesse und/oder zur Auslegung zukünftiger Prozesse.

Im Rahmen einer Online-Anwendung ist eine kontinuierliche Überwachung der Schmelzentemperatur an sekundärmetallurgischen Behandlungsaggregaten sowie während Transport-/Wartephasen und während des Gießens möglich. Die Kopplung der Modelle 120, 130 erlaubt eine genauere Vorhersage des weiteren Verlaufs der Schmelzentemperatur während der sekundärmetallurgischen Behandlung sowie eine genauere Berechnung von Sollwerten für die Prozessführung am Sekundärabschnitt 20, d.h. an sekundärmetallurgischen Aggregaten. Die Sollwerte können beispielsweise einen elektrischen und/oder chemischen Energieeintrag und/oder die Zugabe von Kühl- und/oder Heizmitteln umfassen.

Die Verbesserung der Vorhersagegenauigkeit durch die Kopplung der Modelle 120, 130 kann Einsparungen bei Material- und Energiekosten zur Folge haben. Zudem kann die Anzahl an Temperaturmessungen in den Aggregaten sowie während des Prozesses reduziert werden, wodurch eine maschinenbauliche Vereinfachung der Anlage 1 möglich ist. Insgesamt trägt der verbesserte modellbasierte Berechnungsabschnitt 110 zu einer verbesserten Modellierung und Steuerung/Regelung der gesamten Prozessroute beispielsweise in einem Elektro-oder Blasstahlwerk bei.

Soweit anwendbar können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Metallurgische Anlage
- 10: Primäraggregat
- 20: Sekundärabschnitt
- 21: Gefäß
- 22: Abdeckung
- 40: Zwischenbehälter

- 100: Steuereinrichtung
- 110: Modellbasierter Berechnungsabschnitt
- 120: Sekundärmetallurgisches Modell
- 130: Gefäßmodell
- 140: Gefäßmodell für Zwischenbehälter

- S: Schmelze

## Patentansprüche

1. Metallurgische Anlage (1), umfassend einen Sekundärabschnitt (20), der ein Gefäß (21, 22) aufweist und eingerichtet ist, um eine von einem Primäraggregat (10) in das Gefäß (21, 22) bereitgestellte Schmelze (S) im Rahmen einer sekundärmetallurgischen Behandlung weiterzuverarbeiten, und eine Steuereinrichtung (100) zur Steuerung und/oder Regelung und/oder Planung der sekundärmetallurgischen Behandlung der Schmelze (S) im Gefäß (21, 22) des Sekundärabschnitts (20), wobei
die Steuereinrichtung (100) einen modellbasierten Berechnungsabschnitt (110) umfasst,
**dadurch gekennzeichnet, dass**
der modellbasierte Berechnungsabschnitt (110) zumindest ein sekundärmetallurgisches Modell (120) und zumindest ein Gefäßmodell (130), die miteinander gekoppelt sind, umfasst und eingerichtet ist, um eine Temperaturführung der Schmelze (S) im Gefäß (21, 22) des Sekundärabschnitts (20) basierend auf der Kopplung des sekundärmetallurgischen Modells (120) und des Gefäßmodells (130) durchzuführen.

2. Metallurgische Anlage (1) nach Anspruch 1, **dadurch gekennzeichnet, dass** das Gefäßmodell (130) eingerichtet ist, um ein Temperaturfeld für das Mehrkörpersystem aus Schmelze (S) und Gefäß (21, 22) zu berechnen und das Temperaturfeld oder eine daraus abgeleitete Größe, vorzugsweise einen gemittelten Wert des Temperaturfeldes der Schmelze (S) als Schmelzentemperatur T_{Schmelze}, an das sekundärmetallurgische Modell (120) zu übergeben.

3. Metallurgische Anlage (1) nach Anspruch 1 oder 2, **dadurch gekennzeichnet, dass** der modellbasierte Berechnungsabschnitt (110) so eingerichtet ist, dass während der sekundärmetallurgischen Behandlung der Schmelze (S) durch den Sekundärabschnitt (20) das Gefäßmodell (130) sowie das sekundärmetallurgische Modell (120) eine mittlere Schmelzentemperatur T_{Schmelze} simultan berechnen.

4. Metallurgische Anlage (1) nach Anspruch 3, **dadurch gekennzeichnet, dass** der modellbasierte Berechnungsabschnitt (110) so eingerichtet ist, dass das sekundärmetallurgische Modell (120) bei der Berechnung des Temperaturfeldes in dem Sinne führend ist, dass das sekundärmetallurgische Modell (120) zyklisch jeweils eine Lösung für die aktuelle, mittlere Schmelzentemperatur T_{Schmelze}, ferner vorzugsweise die aktuelle Schmelzenzusammensetzung und/oder das aktuelle Schmelzengewicht, an das Gefäßmodell (130) übergibt.

5. Metallurgische Anlage (1) nach Anspruch 4, **dadurch gekennzeichnet, dass** das Gefäßmodell (130) eingerichtet ist, um das Temperaturfeld für die Schmelze (S) durch Anhebung und/oder Absenkung der Temperaturwerte des Temperaturfeldes so zu adaptieren, dass im Mittel die vom sekundärmetallurgischen Modell (120) übergebene mittlere Schmelzentemperatur T_{Schmelze} erreicht wird, wobei das Gefäßmodell (130) vorzugsweise ferner eingerichtet ist, um interne Parameter für Dichte und/oder Wärmeleitfähigkeit und/oder Wärmekapazität und/oder Badspiegelhöhe der Schmelze (S) basierend auf den vom sekundärmetallurgischen Modell (120) übergebenen Daten zu adaptieren.

6. Metallurgische Anlage (1) nach einem der vorigen Ansprüche, **dadurch gekennzeichnet, dass** das Gefäßmodell (130) eingerichtet ist, um eine Wärmeverlustleistung Q_{V} der Schmelze (S) und/oder eine assoziierte zeitliche Temperaturänderung dT_{Schmelze}/dt der Schmelze (S) zu ermitteln, wobei der modellbasierte Berechnungsabschnitt (110) vorzugsweise so eingerichtet ist, dass das Gefäßmodell (130) die Wärmeverlustleistung Q_{V} der Schmelze (S) und/oder die assoziierte zeitliche Temperaturänderung dT_{Schmelze}/dt der Schmelze (S) dem sekundärmetallurgischen Modell (120) übergibt und das sekundärmetallurgische Modell (120) dies berechnungstechnisch berücksichtigt.

7. Metallurgische Anlage (1) nach einem der vorigen Ansprüche, **dadurch gekennzeichnet, dass** das Gefäßmodell (130) eingerichtet ist, um zu Beginn der sekundärmetallurgischen Behandlung der Schmelze (S) durch den Sekundärabschnitt (20) eine initiale Schmelzentemperatur, vorzugsweise ferner eine initiale Schmelzenzusammensetzung und/oder eine Abstichdauer und/oder ein initiales Schmelzengewicht, zu empfangen und daraus ein Temperaturfeld für das Mehrkörpersystem aus Schmelze (S) und Gefäß (21, 22) zu berechnen.

8. Metallurgische Anlage (1) nach einem der vorigen Ansprüche, **dadurch gekennzeichnet, dass** das Gefäßmodell (130) eingerichtet ist, um bei Beendigung der sekundärmetallurgischen Behandlung der Schmelze (S) durch den Sekundärabschnitt (20) die Temperaturführung der Schmelze (S) alleinstehend, somit ohne Kopplung mit dem sekundärmetallurgischen Modell (120) durchzuführen, vorzugsweise bis zur Abgabe an einen nachfolgenden Gießbetrieb oder an einen Zwischenbehälter (40).

9. Metallurgische Anlage (1) nach Anspruch 8, **dadurch gekennzeichnet, dass** ein Zwischenbehälter (40) vorgesehen ist und der modellbasierte Berechnungsabschnitt (110) ein Gefäßmodell (140) für den Zwischenbehälter (40) umfasst, wobei das Gefäßmodell (140) für den Zwischenbehälter (40) eingerichtet ist, um eine Temperaturführung der Schmelze (S) im Zwischenbehälter (40) zu übernehmen, vorzugsweise unter Berücksichtigung von Temperaturverlusten zwischen dem Gefäß (21, 22) und dem Zwischenbehälter (40) und/oder einer Vermischung mehrerer Chargen im Zwischenbehälter (40) und/oder eines zeitlich veränderlichen Füllstands des Zwischenbehälters (40).

10. Verfahren zur Steuerung und/oder Regelung und/oder Planung eines sekundärmetallurgischen Prozesses in einer metallurgischen Anlage (1), umfassend einen Sekundärabschnitt (20), der ein Gefäß (21, 22) aufweist und eingerichtet ist, um eine von einem Primäraggregat (10) in das Gefäß (21, 22) bereitgestellte Schmelze (S) im Rahmen einer sekundärmetallurgischen Behandlung weiterzuverarbeiten, wobei das Verfahren umfasst:
Steuern und/oder Regeln und/oder Planen der sekundärmetallurgischen Behandlung der Schmelze (S) im Gefäß (21, 22) des Sekundärabschnitts (20) mittels eines modellbasierten Berechnungsabschnitts (110) einer Steuereinrichtung (100),
**dadurch gekennzeichnet, dass**
der modellbasierte Berechnungsabschnitt (110) zumindest ein sekundärmetallurgisches Modell (120) und zumindest ein Gefäßmodell (130), die miteinander gekoppelt sind, umfasst und eine Temperaturführung der Schmelze (S) im Gefäß (21, 22) des Sekundärabschnitts (20) basierend auf der Kopplung des sekundärmetallurgischen Modells (120) und des Gefäßmodells (130) durchgeführt wird.

11. Verfahren nach Anspruch 10, **dadurch gekennzeichnet, dass** das Gefäßmodell (130) ein Temperaturfeld für das Mehrkörpersystem aus Schmelze (S) und Gefäß (21, 22) berechnet und das Temperaturfeld oder eine daraus abgeleitete Größe, vorzugsweise einen gemittelten Wert des Temperaturfeldes der Schmelze (S) als Schmelzentemperatur T_{Schmelze}, an das sekundärmetallurgische Modell (120) übergibt.

12. Verfahren nach Anspruch 10 oder 11, **dadurch gekennzeichnet, dass** während der sekundärmetallurgischen Behandlung der Schmelze (S) durch den Sekundärabschnitt (20) das Gefäßmodell (130) sowie das sekundärmetallurgische Modell (120) eine mittlere Schmelzentemperatur T_{Schmelze} simultan berechnen.

13. Verfahren nach Anspruch 12, **dadurch gekennzeichnet, dass** das sekundärmetallurgische Modell (120) bei der Berechnung des Temperaturfeldes in dem Sinne führend ist, dass das sekundärmetallurgische Modell (120) zyklisch jeweils eine Lösung für die aktuelle, mittlere Schmelzentemperatur T_{Schmelze}, ferner vorzugsweise die aktuelle Schmelzenzusammensetzung und/oder das aktuelle Schmelzengewicht, an das Gefäßmodell (130) übergibt, wobei das Gefäßmodell (130) das Temperaturfeld für die Schmelze (S) vorzugsweise durch Anhebung und/oder Absenkung der Temperaturwerte des Temperaturfeldes so adaptiert, dass im Mittel die vom sekundärmetallurgischen Modell (120) übergebene mittlere Schmelzentemperatur T_{Schmelze} erreicht wird, wobei das Gefäßmodell (130) vorzugsweise ferner interne Parameter für Dichte und/oder Wärmeleitfähigkeit und/oder Wärmekapazität und/oder Badspiegelhöhe der Schmelze (S) basierend auf den vom sekundärmetallurgischen Modell (120) übergebenen Daten adaptiert.

14. Verfahren nach einem der Ansprüche 10 bis 13, **dadurch gekennzeichnet, dass** das Gefäßmodell (130) eine Wärmeverlustleistung (Q_{V}) der Schmelze (S) und/oder eine assoziierte zeitliche Temperaturänderung dT_{Schmelze}/dt der Schmelze (S) ermittelt, wobei vorzugsweise das Gefäßmodell (130) die Wärmeverlustleistung (Q_{V}) der Schmelze (S) und/oder die assoziierte zeitliche Temperaturänderung dT_{Schmelze}/dt der Schmelze (S) dem sekundärmetallurgischen Modell (120) übergibt und das sekundärmetallurgische Modell (120) dies berechnungstechnisch berücksichtigt.

15. Verfahren nach einem der Ansprüche 10 bis 14, **dadurch gekennzeichnet, dass** das Gefäßmodell (130) bei Beendigung der sekundärmetallurgischen Behandlung der Schmelze (S) durch den Sekundärabschnitt (20) die Temperaturführung der Schmelze (S) alleinstehend, somit ohne Kopplung mit dem sekundärmetallurgischen Modell (120) durchführt, vorzugsweise bis zur Abgabe an einen nachfolgenden Gießbetrieb oder an einen Zwischenbehälter (40), wobei
vorzugsweise ein Zwischenbehälter (40) vorgesehen ist und der modellbasierte Berechnungsabschnitt (110) in diesem Fall ein Gefäßmodell (140) für den Zwischenbehälter (40) umfasst, wobei das Gefäßmodell (140) für den Zwischenbehälter (40) eine Temperaturführung der Schmelze (S) im Zwischenbehälter (40) übernimmt, vorzugsweise unter Berücksichtigung von Temperaturverlusten zwischen dem Gefäß (21, 22) und dem Zwischenbehälter (40) und/oder einer Vermischung mehrerer Chargen im Zwischenbehälter (40) und/oder eines zeitlich veränderlichen Füllstands des Zwischenbehälters (40).
